# FASCICULE DE BREVET EUROPEEN

(11) **EP 0 751 735 B1**
(45) Date de publication et mention de la délivrance du brevet: **17.12.1997**
(21) Numéro de dépôt: 95914423.9
(22) Date de dépôt: 27.03.1995
(51) Int. Cl.: A47K 10/34, A47K 10/36

(54) **APPAREIL DISTRIBUTEUR DE MATERIAUX D'ESSUYAGE POUVANT ETRE DISTRIBUES SOUS FORME PLIEE OU NON PLIEE**
PAPIERSPENDER ZUM SPENDEN VON GEFALLTETEM ODER NICHT GEFALLTETEM PAPIER
APPARATUS FOR DISPENSING FOLDED OR UNFOLDED PAPER WIPES AND THE LIKE

(30) Priorité: 28.03.1994 FR 9404399; 26.04.1994 FR 9405698; 27.05.1994 FR 9406907
(43) Date de publication de la demande: 08.01.1997
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9500378
(87) Numéro de publication internationale: WO9526157

(56) Documents cités:
- EP-A- 0 145 622
- EP-A- 0 317 448
- EP-A- 0 412 169
- DE-A- 2 623 120
- FR-A- 2 387 627
- FR-A- 2 530 941
- FR-A- 2 632 292
- US-A- 3 935 802
- US-A- 4 165 138
- US-A- 4 213 363
- US-A- 4 662 664

## Description

L'invention se rattache au secteur technique des appareils de distribution de papiers d'essuyage, en ouate de cellulose, papiers crêpés ou matériaux similaires, destinés plus particulièrement à l'essuyage des mains des utilisateurs, à la distribution de papier toilette, à la distribution de serviettes en papier.

Il est connu dans le commerce de proposer des appareils distributeurs de papiers essuie-mains avec coupe automatique, la bande de papier tirée pouvant être saisie par l'utilisateur potentiel en vue de l'obtention selon un cycle déterminé, d'un morceau de papier pour les applications précitées.

Le Demandeur a lui-même développé de nombreux appareils distributeurs et notamment celui décrit dans les brevets FR-A-2 703 343 et FR-A-2 713 075

Dans ces appareils, la bande de papier est découpée transversalement sur toute la largeur de la bande, celle-ci restant non pliée et correspondant ainsi à la largeur de la bobine de matériau à distribuer. Dans un tel distributeur décrit dans les brevets précités, l'une des originalités réside dans sa conception toute particulière avec un nombre de pièces réduit et un montage des différents composants, extrêmement rapide et ne nécessitant aucun outil particulier.

L'appareil comprend succinctement, à partir d'un carter, des flasques latéraux aménagés pour permettre le montage rapide et l'encliquetage d'un tambour avec dispositif de coupe associé, et d'un élément presseur sur le tambour, les deux éléments s'autoverrouillant en position lors du montage, et assurant une mise en tension du papier en provenance d'une bobine de matériau disposée dans un plan supérieur.

Le Demandeur s'est également intéressé dans le cadre de ses recherches générales sur les appareils distributeurs de papier, à un appareil distributeur de papier essuie-mains établi sous une forme en papier plié en accordéon tel que notamment décrit dans le brevet français 2 632 292. Dans ce cas là, la bande de papier issue d'un rouleau distributeur d'approvisionnement est mise en forme à l'aide de plaques profilées formées, d'une part, sur le couvercle et, d'autre part, sur le carter de l'appareil, dans un enchevêtrement complémentaire pour la réalisation d'une mise en plis de la bande de papier tirée, en vue de son passage dans un dispositif à cassettes comprenant des tambours montés en opposition susceptibles, à un moment donné, par un dispositif de coupe approprié, de sectionner la bande pliée en plusieurs épaisseurs pour assurer sa distribution selon des longueurs déterminées. On rappelle que l'intérêt de distribuer des bandes sous forme pliée réside essentiellement dans le cas d'utilisation de papier très fragile et très mince, et il est alors nécessaire d'assurer un pliage avec au moins trois épaisseurs dudit papier.

Un tel appareil fonctionne parfaitement dans son principe, mais son coût de revient est élevé et notamment dans la mise en oeuvre de son système de coupe.

Par rapport au prix du marché, les surcoûts engendrés dans la réalisation de cet appareil, ne lui permettent pas d'avoir le succès commercial escompté, même si techniquement sa fiabilité en fonctionnement a été confirmée.

Face à ce problème particulier, le Demandeur s'est intéressé à la réalisation d'un appareil distributeur simplifié pour la présentation de bandes de papier en plis, distribuées en coupe automatique.

Un autre problème résidait dans le fait qu'à ce jour, les différents types d'appareils à fonctionnement automatique permettant la distribution de bandes de papier dans un état non plié ou dans un état plié, étaient réalisés selon des conceptions fort différentes les unes des autres, ce qui entraînait des investissements relativement coûteux pour chacun des appareils dans leur fonction spécifique.

Ainsi, l'idée et la démarche du Demandeur a été de réfléchir sur la possibilité de réaliser à partir d'un appareil distributeur ayant des composants communs, la possibilité de distribuer des bandes de papier soit sous une forme pliée, soit sous une forme non pliée, permettant une pluralité d'applications avec des investissements en outillage et notamment des moules, minimums.

La juxtaposition des connaissances des différents brevets précités du Demandeur, ne permettait pas à elle seule de réaliser un appareil assurant les différentes fonctions recherchées par suite d'incompatibilités techniques.

En tenant compte de ces différents paramètres, le Demandeur a ainsi réalisé un appareil distributeur de matériaux en papier, ouate de cellulose et similaires, pouvant être utilisés comme matériaux d'essuyage, comme papier toilette, comme serviettes en papier, en utilisant notamment du papier recyclé.

L'appareil ainsi réalisé selon l'invention présente l'intérêt d'avoir un minimum de pièces comprenant un carter de protection, un couvercle, un tambour avec dispositif de coupe associé, un élément presseur, un support porte-bobine moulé avec le carter, de matériaux à distribuer, avec le cas échéant un rouleau protecteur et courroie d'entraînement associée au tambour, ces différents composants étant réalisés en matière plastique et étant conçus et décrits dans FR-A-2 703 343 et FR-A-2 713 075 avec montage spécifique, l'originalité consistant à associer un dispositif complémentaire escamotable permettant la mise en forme et la distribution du papier sous une forme pliée ou sous une forme non pliée selon les besoins et les applications.

Un même appareil avec sept ou neuf pièces au maximum selon l'utilisation ou non du rouleau protecteur et de la courroie, peut donc être utilisé dans les deux fonctions recherchées, ce qui permet ainsi une réduction des coûts de fabrication et du nombre de moules à réaliser.

L'appareil distributeur selon l'invention présente des aménagements complémentaires directement moulés avec les composants principaux, permettant ainsi un choix d'utilisation et de fonctionnement selon les besoins.

Selon une première caractéristique de l'invention, l'appareil distributeur de matériaux d'essuyage est du type comprenant à l'intérieur d'un carter de protection des flasques latéraux aménagés pour autoriser, dans sa partie haute, le positionnement d'un porte-bobine d'un rouleau de matériau et, dans sa partie basse, un tambour aménagé pour recevoir un dispositif de coupe, et un élément presseur en contact avec ledit tambour et entre lesquels est introduit le matériau mis en tension à découper, ledit dispositif de coupe étant articulé par rapport au tambour pour assurer une coupe de la bande de papier tirée par l'utilisateur selon un cycle déterminé lors de la rotation du tambour incluant des moyens de lancement et de rappel, et un capot de protection étant positionné et articulé à la base du carter en étant fixé par encliquetage sur le carter à l'aide d'un moyen de verrouillage,
ledit appareil étant remarquable en ce que, sur ledit porte-bobine est rapporté, à articulation contrôlée et limitée, un dispositif escamotable, et en ce que le capot de protection présente des nervures longitudinales susceptibles de coopérer avec ledit dispositif permettant, lors de la fermeture du capot et l'abaissement du dispositif en position, d'assurer la fonction de mise en forme de la bande de papier tirée sous une forme pliée avec des bordures longitudinales d'extrémité de la bande ramenées partiellement sous la partie supérieure de la bande située et acheminée par le contact supérieur du dispositif, en vue de son introduction dans cet état entre le tambour et l'élément presseur, et la coupe sous cette forme par le dispositif de coupe, pour sa traction, lors de sa sortie de l'appareil sous une forme pliée, par un utilisateur,
et en ce que ledit dispositif escamotable en position relevée par rapport au porte-bobine et à l'ensemble tambour élément presseur, permet la distribution directe sans contribution de sa part, en vue de la présentation de la bande de papier de la bobine entre le tambour et l'élément presseur dans une forme non pliée, puis la coupe dans cet état par le dispositif de coupe lors de la traction par l'utilisateur.

Un autre but recherché selon l'invention était donc de réaliser un nouvel aménagement des flasques du carter entre lesquels est disposée la bobine de matériau d'essuyage, en permettant une mise en place aisée et en assurant un autoverrouillage de la bobine de matériau.

Ainsi, selon une autre caractéristique, le dispositif porte bobine est articulé par rapport aux flasques supérieurs du carter, lesdits flasques étant aménagés avec une ouverture circulaire et une couronne d'épaisseur concentrique, et des moyens de butée et de guidage,
et en ce que le dispositif porte bobine est établi sous forme d'un portique profilé en U dont les branches latérales entourent pu l'extérieur les flasques supérieurs du carter,
et en ce que lesdites ailes latérales présentent des embouts susceptibles de s'engager dans les ouvertures circulaires et les couronnes d'épaisseur établies sur les flasques du carter,
et en ce que le mouvement d'abaissement ou de relevage du portique permet d'escamoter lesdits embouts ou d'autoriser leur déport à l'intérieur du volume défini entre les flasques pour assurer leur insertion et l'autoverrouillage en position de la bobine de matériau,
et en ce que les ailes du portique et les flasques latéraux sont agencés avec des moyens qui permettent le déplacement en position desdits embouts, par une modification relative de la position des branches latérales ( par rapport aux flasques supérieurs du carter.

Un autre recherché selon la présente invention était d'améliorer le système de verrouillage du couvercle sur le carter afin d'assurer une protection complète des différents mécanismes précités.

Ainsi selon une autre caractéristique, le couvercle est agencé, sur sa face frontale intérieure, avec deux moyens de verrouillage susceptibles de coopérer avec des moyens établis sur la plaque de liaison du portique pour autoriser le verrouillage et le déverrouillage en position du couvercle par rapport au carter de l'appareil.

Ces caractéristiques et d'autres encore ressortiront bien de la suite de la description.

Pour fixer l'objet de l'invention illustrée d'une manière non limitative aux figures des dessins où :
La figure 1 est une vue en perspective avant montage des différents composants de l'appareil distributeur de papier selon l'invention.
La figure 2 est une vue de face de l'appareil, le couvercle étant enlevé, en coupe selon la ligne AA de la figure 3, illustrant la distribution du papier dans son application aux papiers d'essuyage ou papiers toilette, dans une présentation non pliée.
La figure 3 est une vue de côté selon la figure 2 selon la coupe BB de la figure 2.
La figure 4 est une vue de face partielle illustrant le positionnement du dispositif permettant la mise en plis du papier dans sa version à la distribution de serviettes en papier.
La figure 5 est une vue de l'appareil selon la coupe CC de la figure 2, mais dans son application à la distribution de serviettes en papier dans les conditions d'utilisation de la figure 4.
La figure 6 est une vue partielle illustrant le dispositif de mise en plis de l'appareil selon une coupe établie selon la ligne DD de la figure 4.
Les figures 7 et 8 sont des vues illustrant la mise en forme de la bande de papier en position pliée selon deux variantes de mise en oeuvre.
La figure 9 est une vue de l'aménagement du rouleau de protection disposé dans la partie basse de l'appareil.
La figure 10 est une vue schématique du tambour support de dispositif de coupe.
La figure 11 est une vue à caractère schématique illustrant la possibilité d'application de l'appareil sur des bancs de comptoirs en vue de la distribution automatique de serviettes en papier.
La figure 12 est une vue arrière de l'appareil mettant en valeur la mise en forme et le défilement de la bande de matériau pliée.
La figure 13 est une vue en perspective avant montage des composants de l'appareil selon l'invention incluant le dispositif de montage de la bobine.
La figure 14 est une vue de face de l'appareil selon la figure 13 illustrant la position des composants avant chargement de la bobine de matériau.
La figure 15 est une vue de profil selon la figure 14 avec la représentation en approche de la bobine de matériau.
La figure 16 est une vue partielle selon la figure 14 illustrant le positionnement de la bobine de matériau entre les flasques après montage et verrouillage en position.
La figure 17 est une vue de profil de l'appareil selon la figure 16.
La figure 18 est une vue de la bande de papier plié obtenue avec le fonctionnement de l'appareil.
La figure 19 est une vue avant montrant le plage de la bande de matériau.
La figure 20 est une vue en coupe de côté illustrant le dispositif de verrouillage de l'appareil, et la mise en oeuvre de celui-ci dans la représentation schématique des différents composants.
La figure 21 est une vue de face de l'appareil, couvercle enlevé illustrant notamment le bras porte-bobine.
La figure 22 est une vue en plan partielle illustrant le couvercle et ses aménagements.
Les figures 23 et 24 sont des vues partielles de côté et en coupe illustrant les phases de verrouillage du couvercle sur le carter à l'endroit de la clé de manoeuvre assurant le verrouillage.
Les figures 25 et 26 sont des vues partielles et en coupe illustrant le verrouillage du bras porte-bobine à l'endroit opposé à la clé de manoeuvre.
Les figures 27 et 28 sont des vues à caractère schématique illustrant les modalités de relevage du bras porte-bobine en vue du déverrouillage du couvercle par rapport au carter.
La figure 29 est une vue en variante de réalisation du bras porte-bobine.

Afin de rendre plus concret l'objet de l'invention, on le décrit maintenant d'une manière non limitative illustrée aux figures des dessins.

L'appareil distributeur de matériaux à fonctionnement automatique objet de l'invention, trouve des utilisations dans la distribution de papiers essuie-mains, de papiers toilette, ou de papiers pliés tels que serviettes.

Cet appareil est référencé dans son ensemble par (1). Il comprend six ou huit pièces au maximum constituant l'ensemble des composants et mécanismes communs nécessaires à son fonctionnement dans la distribution de papier essuie-mains et papier toilette, à savoir un carter (2) avec porte-bobine (3) moulé, un couvercle (8), un tambour (4), un dispositif de coupe (5), un élément presseur (6), des moyens de lancement et de rappel (12) du tambour et en plus, le cas échéant, un rouleau de protection (13) et une courroie d'entraînement (24). Plus particulièrement, l'appareil comprend tout d'abord un carter (2) moulé en matière plastique susceptible de recevoir, dans sa partie haute, un porte-bobine (3) d'alimentation d'une bobine (B) de matériau d'essuyage ou papier toilette ou serviette en papier, un tambour (4) support du dispositif de coupe (5), ainsi qu'un moyen (6) presseur assurant, d'une part, l'alimentation de la bande (B) de papier vers le tambour et, d'autre part, la mise en tension du papier. Les mouvements de déplacement de la lame vers le tambour en vue de la coupe du papier, sont obtenus par un moyen (7) à crémaillère positionné intérieurement et fixement sur l'une des ailes (2.1) du carter (2) en étant obtenu directement par moulage. Le dispositif de coupe (5) peut être mis en mouvement selon les mécanismes décrits dans les brevets français N. 93.04082 et 93.14609. Un capot de protection (8) protège les mécanismes précités et la bande de papier en bobine destinée à être distribuée. Le capot de protection est positionné et articulé à la base du carter de l'appareil en étant fixé par un encliquetage sur le carter à l'aide d'une languette de verrouillage située dans la partie haute de celui-ci.

Le tambour peut être du type de celui décrit dans les brevets français N. 93.04082 et 93.14609 précités et comprend un arbre de petit diamètre (4.1) sur lequel est positionnée une pluralité de disques (4.3) adjacents et parallèles, les disques présentant une échancrure (4.4) profilée susceptible de constituer le logement du dispositif de coupe (5). Le moyen crémaillère (7) disposé et moulé intérieurement contre l'une des parois du carter dans le prolongement de l'axe de tambour coopère avec une pièce en forme de talon (9) présentant une pluralité de dents (9.1) associée à l'axe de la lame de coupe, cette pièce en talon coopérant avec la crémaillère (7) en définissant les mouvements de sortie de la lame de coupe hors du tambour dans les conditions décrites dans les brevets français précités.

Le dispositif de coupe (5) comprenant une lame et un porte-lame, est centré dans des échancrures ou logements formés entre un des flasques d'extrémité du tambour, et entre une pièce formant secteur (10) disposée à l'autre extrémité du tambour en regard du moyen crémaillère (7). La forme et les dimensions du tambour ainsi que la disposition des disques intermédiaires peuvent être de tout type approprié. Le tambour peut présenter, sur ses parties apparentes, des zones d'agrippage (4.5) pour permettre une bonne tenue et entraînement de la bande de papier. Ces zones peuvent être constituées par des bandes en caoutchouc surmoulées sur le tambour et étant disposées en deux zones diamétralement opposées, de part et d'autre de la zone d'emplacement du dispositif de coupe, comme illustré par exemple figure 10 des dessins. Le tambour forme un ensemble monobloc.

Du côté opposé à la crémaillère (7), le tambour se prolonge au-delà de son disque d'extrémité par un axe (4.2) avec un levier excentrique (11) permettant le positionnement d'un ressort (12) de tension et de rappel du tambour, l'ensemble étant conformé directement avec ledit tambour, et l'axe se prolonge par un bouton de chargement (4.6).

L'élément presseur (6) venant en appui sur le tambour et notamment sur les disques d'extrémité et intermédiaires, présente également, sur toute sa longueur, une pluralité de disques (6.1) venant en appui sur les parties correspondantes du tambour. Cet élément (6) est centré et articulé entre les flasques latéraux (2.1 - 2.2) formés sur le carter. Cet élément (6) est également réalisé monobloc. Un rouleau de protection (13) est disposé dans la partie basse de l'appareil pour faciliter la distribution du papier coupé et coopère avec une courroie d'entraînement associée au tambour.

Chacun des flasques latéraux du carter est établi de manière très particulière pour permettre le montage du tambour et de l'élément presseur par encliquetage en jouant sur l'élasticité desdits flasques. En outre, ces flasques sont agencés avec des formes qui permettent un auto-verrouillage du tambour et de l'élément presseur après montage.

A cet effet, dans un montage avantageux mais non limitatif, en regardant l'appareil de face, le flasque latéral droit (2.2) situé du côté du mécanisme de lancement du tambour est agencé avec une découpe (2.3) profilée en forme de T disposée en oblique, la jambe (2.3.1) du T étant relevée vers le haut et vers l'arrière du flasque en étant de grande longueur. La barre (2.3.2) du T est telle qu'à ses extrémités, elle pénètre dans la partie haute du flasque, la jambe définissant par sa longueur une languette (2.4) formant crochet. La barre du T présente à ses extrémités haute et basse des logements intérieurs arrondis (2.5) permettant le positionnement d'une des extrémités de l'élément presseur. La partie basse de la tête de la forme en T est conformée avec une forme arrondie (2.6) échancrée formant logement de l'une des extrémités de l'axe du tambour. Le flasque est découpé en (2.16), dans sa partie avant, pour permettre l'accès, le passage et le montage de l'élément presseur (6) et du tambour (4). La jambe (2.3.1) de la découpe en T permet de définir et d'assurer à la languette supérieure une certaine élasticité de montage pour l'insertion de l'élément presseur (6) et du tambour (4). La languette supérieure forme en bout crochet (2.7) avec une rampe d'accès à la zone échancrée réceptrice de l'axe de l'élément presseur (6).

L'autre flasque (2.1) situé à gauche, selon la vue de face, présente une partie réceptrice de la crémaillère (7) avec une ouverture (2.8) pour le passage de l'un des axes du tambour. La crémaillère entoure ladite ouverture. Le flasque présente ainsi une partie pleine (2.9) qui se prolonge vers le haut par une languette séparée (2.10) par une fente (2.11) conférant à ladite languette une certaine élasticité. La fente (2.11) précitée se situe exactement dans le même plan et la même angulation que la jambe (2.3.1) de la découpe en T formée sur l'autre flasque. Le flasque (2.1) présente une découpe (2.12) avant permettant l'accès à la fente (2.11) définissant la languette, tandis que la languette est aménagée de manière similaire à la précédente avec une forme en crochet (2.13) aménagée avec un logement de fond (2.14) permettant l'engagement de l'autre extrémité de l'élément presseur. Les logements (2.5 - 2.14) formés sur les languettes peuvent le cas échéant recevoir des moyens complémentaires (14) pour assurer une bonne tenue des extrémités de l'élément presseur, et surtout pour éviter toute détérioration ou usure de la partie de fond des flasques lors des manipulations de l'élément presseur.

Celui-ci est agencé à ses dites extrémités avec une gorge (6.2) venant s'insérer dans lesdits logements, tandis qu'en bout l'axe de l'élément presseur présente des épaulements (6.3) qui sont susceptibles de venir en appui contre les parois extérieures des flasques et des languettes en particulier.

En outre, le carter est aménagé avec des plaquettes horizontales (15) qui sont susceptibles de venir en appui sur l'élément presseur de part et d'autre pour assurer le verrouillage en position et la tenue de l'ensemble quelle que soit la tension du papier.

Dans cette mise en oeuvre, l'appareil automatique fonctionne essentiellement dans sa version distribution de papiers d'essuyage ou de papiers toilette, ceux-ci étant non pliés.

Selon l'originalité de l'invention, l'appareil du type précité comprend un élément complémentaire (16) constituant le dispositif permettant la mise en plis du papier en vue de sa distribution sous sa forme pliée. Ce dispositif (16) est associé au support porte-bobines (3), en étant articulé par rapport à celui-ci, ce dispositif pouvant être utilisé dans une position particulière pour permettre la distribution de la bande de papier et sa mise en forme selon un pliage spécifique, en vue de l'introduction de la bande de papier plié entre l'élément presseur (6) et le tambour (4), la rotation de ce dernier associée au dispositif de coupe (5) permettant le sectionnement de la bande de papier dans l'ensemble de ses plis et épaisseurs, en vue d'obtenir une serviette en papier. Ce dispositif est relevé en position lorsque l'appareil fonctionne en distribution de bandes de papiers d'essuie-mains ou papiers toilette en situation non pliée.

En se référant aux figures des dessins, ce dispositif (16) se présente sous la forme d'un portique profilé en U en matériau plastique, présentant deux ailes latérales (16.1) venant s'appliquer par l'extérieur sur les flasques supports (2.15) de la bobine (B) de matériau, ces ailes présentant intérieurement une bague ou embout (16.2) pouvant s'engager dans le mandrin (M) de la bobine de matériau. Cette bague ou embout (16.2) est conformé monobloc ou rapporté avec les ailes (16.1) précitées.

Lesdites ailes sont agencées, dans leur partie d'extrémité en regard des flasques support du porte-bobines, avec une forme arrondie (16.3) se prolongeant par une partie rectiligne (16.4) dont la fonction sera précisée par la suite.

De plus, celles-ci sont agencées avantageusement avec une découpe (16.5) formée le long du chant dans la partie supérieure de l'aile, entre la partie arrondie (16.3) et la partie de raccordement (16.6) de l'aile avec la plaque transversale de liaison (16.7) des deux ailes. Cette découpe (16.5) est susceptible de coopérer avec un crochet (17) formé sur la partie extérieure du flasque (2.15) support de la bobine, ce crochet présentant lui-même une échancrure (17.1) correspondant au passage de l'aile dans son épaisseur, et permettre ainsi après insertion le pivotement du dispositif (16), avec verrouillage sans décrochement possible du dispositif sauf mise en regard de la découpe (16.5) avec le crochet (17) pour assurer le démontage.

Deux butées supérieure (18) et inférieure (19) sont disposées sur la face externe du flasque support porte-bobines, et constituent des moyens d'arrêt en pivotement du dispositif. La butée supérieure (18) sert de plan d'appui au chant supérieur des ailes du dispositif après relevage de celui-ci, tandis que la butée inférieure (19) coopère avec la partie rectiligne (16.4) formée par l'extrémité des ailes comme indiqué précédemment.

Dans sa partie centrale, le dispositif comprend un bras (16.8) profilé de grande longueur présentant une forme méplate, et orienté lors de son basculement du côté de l'élément presseur (6).

Ce bras présente dans sa partie inférieure une nervure centrale (16.9) dont l'extrémité (16.9.1) est susceptible de pénétrer sensiblement dans la rainure centrale (6.4) formée sur l'élément presseur (6).

Dans sa partie supérieure, le dispositif (16) présente, sur sa plaque transversale (16.7) de liaison, un chant (16.10) de forme curviligne adapté tout particulièrement pour permettre la mise en forme et en plis du papier.

Le raccordement du bras avec la plaque transversale du dispositif est établi avec une forme en arrondi (16.11) pour, d'une part, faciliter le déroulement de la bande de papier et, d'autre part, le dégagement du papier par rapport à la plaque transversale, ce qui autorise la formation et l'amorce de pliage. Le bras est donc en déport avant par rapport à la plaque.

Le bras (16.8) présente ainsi une certaine élasticité et souplesse particulièrement intéressantes pour le passage du papier.

A titre complémentaire et pour assurer la mise en plis de la bande de papier, le couvercle (8) présente dans sa partie intérieure et médiane des nervures profilées (20) de grande longueur correspondant avantageusement à la longueur du bras du dispositif (16). Ces nervures sont avantageusement conformées monobloc avec le capot lors du moulage de ce dernier.

Lors du basculement et fermeture du couvercle (8), ces deux nervures (20) viennent de part et d'autre des chants (16.8.1) longitudinaux du bras (16.8) du dispositif (16) pour mettre en forme pliée la bande de papier dans une première phase opératoire, en vue de sa présentation vers l'élément presseur (6).

Ces nervures (20) présentent avantageusement en regard de l'élément presseur des formes arrondies (20.1) qui permettent de guider avec souplesse cette bande de papier en position de pré-pliage vers l'élément presseur.

De manière très avantageuse, celui-ci (6) comprend au niveau de sa partie médiane, en lieu et place des disques intermédiaires, deux demi-zones lisses (6.5) de longueur appropriée permettant le contre-appui total de la bande de papier pliée. Celle-ci est ainsi mise en forme selon la configuration des figures 7 et 8 dans laquelle les bordures longitudinales (B1 - B2) d'extrémités de la bande (B) sont ramenées partiellement sous la partie supérieure (B3) de la bande qui se situe et qui défile elle sur la partie supérieure du bras (16.8) précité. La hauteur (H) des nervures dans leur partie la plus large c'est-à-dire vers les parties arrondies doit être supérieure à la largeur (L1) d'un pli intérieur (B4 - B5), ce qui permet le pliage correct. Ainsi, dans une mise en oeuvre non limitative, la partie supérieure (B3) est de 6 cm environ et les plis intérieurs (B4 - B5) de 3 cm.

Il convient maintenant d'exposer le fonctionnement de l'appareil en vue de la distribution de bande de papier plié, le dispositif (16) étant alors basculé vers l'avant et maintenu en position par les butées (19) tandis que la nervure centrale du bras pénètre dans la rainure médiane formée sur l'élément presseur.

Le papier issu de la bobine est présenté par dessus le dispositif (16) et vient, lors du premier cycle opératoire en regard de l'élément presseur et du tambour. La fermeture du couvercle permet par les nervures (20) un premier plage de la bande de papier dans la configuration représentée à la figure (6) des dessins, ce qui entraîne, comme représenté aux dessins, un rétrécissement de la largeur de la bande de papier. La mise en rotation du tambour va entraîner progressivement le tirage du papier qui sera alors guidé dans le canal formé entre le bras (16.8) et les nervures (20) du couvercle entraînant progressivement la formation de deux bordures inférieures (B1 - B2) et des plis (B4 - B5) du papier à l'endroit de l'élément presseur dans une configuration de pliage telle que représentée aux figures 7, 8 et 12. La bande de papier ainsi- pliée est alors introduite entre l'élément presseur et le tambour vers l'arrière de l'appareil, et le dispositif de coupe du type précité assure la coupe automatique d'une longueur d'une bande de papier ainsi réalisée constituant une serviette.

Les rapports dimensionnels entre la largeur de la bande pliée en situation finale et ses bordures sous-jacentes (B1 - B2), peut varier selon les besoins en fonction en fait de la largeur du bras, et de la hauteur de nervures de pliage.

Si lesdites bordures (B1 - B2) débordent sensiblement de la partie supérieure (B3) de la bande serviette, l'opérateur pourra alors déployer celle-ci très facilement.

Pour assurer un partait guidage de la serviette en papier mise en forme pliée, il est prévu la disposition d'un arceau central (21) dont le bec (21.1) pénètre sensiblement dans la rainure centrale de l'élément presseur évitant ainsi tout débattement angulaire du papier.

Des arceaux complémentaires (22) disposés de part et d'autre de l'arceau principal sont disposés pour compléter la bonne tenue du papier à la sortie de l'appareil.

Il est prévu en outre l'utilisation d'un rouleau de protection (23) disposé dans la partie inférieure de l'appareil, et associé à l'aide d'une courroie de liaison (24) au tambour (4). Ce rouleau de protection est monté entre les flasques formés sur le carter. Ce rouleau présente avantageusement un évidement médian (23.1) dont la largeur correspond à celle de la serviette en papier.

L'appareil ainsi réalisé permet la distribution de serviettes selon des longueurs appropriées.

On a illustré à la figure 11 des dessins, un exemple d'utilisation de cet appareil près d'un banc de comptoir en combinaison avec la distribution de produits alimentaires, boissons ou autres.

Dans cette mise en oeuvre, l'appareil est soit fixé au comptoir par tous moyens appropriés, soit il est posé en appui au sol en étant d'une grande hauteur. Il permet la distribution d'une bobine de matériau en papier de grand diamètre et de grande capacité, avec la présentation de la sortie des serviettes pliées en position haute, d'accès aisé pour le consommateur ou l'utilisateur.

Dans cette réalisation, le bras et les nervures formés sur le couvercle sont d'une longueur appropriée pour assurer, en formant un canal, un parfait guidage et une mise en forme du papier plié.

L'appareil distributeur selon l'invention est donc particulièrement avantageux en ce qu'il propose, à partir des mêmes composants, un fonctionnement et une distribution de bandes de matériaux en papier, soit en vue de l'essuyage ou papier toilette en position non pliée, soit en distribution de serviettes en position pliée.

Le choix de fonctionnement de l'appareil entraîne uniquement le basculement vers le bas ou le relevage du dispositif (16) support du bras de mise en forme.

Il est à noter qu'en position relevée du bras, les formes spécifiques arrondies des nervures formées sur le couvercle, contribuent à une mise en tension du papier y compris dans sa version usuelle de distribution de papiers essuie-mains. Dans ce cas, le relevage du dispositif (16) ne gêne pas la distribution du papier. L'appareil comprend ainsi sept ou neuf composants au maximum en fabrication et montage si l'on tient compte du rouleau de protection et de la courroie, chacun d'entre eux pouvant présenter, au moment du moulage, différentes caractéristiques particulières.

Si l'on fait maintenant référence au dispositif de mise en place de la bobine illustrée aux figures 13 à 19.

Selon une première originalité de l'invention, il est réalisé un dispositif porte-bobine (30) articulé par rapport aux flasques supérieurs (31) du carter et permettant selon son positionnement en position relevée ou abaissée, le maintien et l'autoverrouillage de la bobine de matériau (B).

Ce dispositif avantageusement, peut être agencé pour s'adapter aussi bien pour la distribution de bandes de matériau en position non pliée ou en position pliée.

Plus particulièrement, ce dispositif est réalisé sous la forme d'un portique (30) profilé en U, dont les branches latérales (30.1, 30.2) viennent par l'extérieur entourer les flasques supérieurs (31) du carter de l'appareil. Lesdits flasques sont agencés lors du moulage avec une forme avant (31.1) présentant une ouverture circulaire (31.2) se prolongeant intérieurement par une couronne concentrique d'épaisseur (31.3) présentant vers sa périphérie un pan évasé (31.4). Ce pan évasé vient de préférence s'ajuster vers le profil intérieur de l'aile latérale concernée en permettant ainsi une introduction de la bobine de rouleau sans accroc ou zone de retenue. Les parois latérales des flasques qui sont dans un plan perpendiculaire à la paroi arrière du carter, se prolongent vers l'avant avec chacune une languette (31.5) orientée évasée vers l'extérieur de l'appareil. Sur la face extérieure des flasques, est réalisée par moulage également une came (31.6) conformée avec une forme en rampe, en étant disposée dans la partie basse du flasque près de l'ouverture circulaire (31.2) précitée. Dans la partie haute du flasque et du même côté, est prévue une butée d'arrêt (31.7) orientée angulairement pour permettre la mise en position du portique en position relevée. Entre la came (31.6) formant rampe et la butée (31.7), est disposée une forme en crochet (31.8) directement moulée et constituant un moyen de verrouillage du portique après mise en place de celui-ci. Cette forme en crochet présente un évidement (31.9) intérieur permettant le libre passage et l'articulation de certaines parties des ailes du portique.

Parallèlement, ledit portique présente sur ses ailes latérales (30.1) et intérieurement des embouts (30.3) directement conformés lors du moulage et d'un diamètre tel qu'ils viennent s'engager dans les ouvertures circulaires (31.2) formées sur les flasques du carter. Les extrémités desdites ailes sont agencées avec un renflement (30.4) susceptible de venir s'adapter et se positionner dans les formes en crochet (31.8) des flasques, lors de certaines phases de fonctionnement et de positionnement du portique. En outre, il est prévu sur les extrémités des ailes du portique une échancrure (30.5) rectangulaire pouvant être mise en regard des formes en crochet précitées, afin de permettre l'enlèvement du portique. Dans une position sensiblement diamétrale à ladite échancrure rectangulaire formée sur l'aile du portique, est prévu un évidement (30.6) sur un secteur angulaire limité à la périphérie de l'aile du portique, de manière à faire apparaître une face de butée (30.7) pouvant venir en contact avec la forme en rampe (31.6) établie sur les flasques latéraux supérieurs du carter.

Les ailes du portique présentent ainsi à leur extrémité une forme générale extérieure arrondie (30.7) et se prolongent vers la partie avant par une zone rectiligne (30.9) avec une plaque de liaison (30.10) transversale reliant les deux ailes. En situation de relevage du portique, comme illustré figures 14 et 15 des dessins, les ailes latérales se trouvent dans un plan vertical et la partie arrondie (30.7) desdites ailes est éloignée des flasques latéraux en regard par l'effet d'éloignement donné par leur contact avec la came (31.6) formée sur les flasques (31). Dans cette situation, l'embout (30.3) établi intérieurement sur chaque aile du portique, se trouve dans une position de rentrée à l'intérieur de la couronne circulaire (31.2) formée sur les flasques latéraux du carter, en laissant un passage libre en vue de l'introduction de la bobine de matériau. Dans cette situation, le chant supérieur (30.9.1) des parties de jonction rectilignes des ailes du portique vient en contact avec la butée supérieure formée sur chacun des flasques latéraux. L'échancrure rectangulaire formée sur les ailes du portique, se trouve sensiblement au dessus de la forme en crochet établi sur les flasques du carter.

Une telle disposition permet l'engagement aisé d'une bobine de matériau.

L'abaissement du portique s'effectue par une action manuelle par exemple, et ce mouvement va permettre par pivotement angulaire, l'échappement progressif des extrémités des ailes du portique par rapport aux flasques latéraux et notamment de la came en supprimant progressivement l'effet de celle-ci. Au fur et à mesure de l'abaissement du portique, les ailes latérales (30.1) du portique vont se rapprocher des flasques latéraux (31) du carter jusqu'à un échappement complet de la came (31.6), et permettre ainsi la sortie des embouts (30.3) intérieurement entre les flasques latéraux du carter, ces embouts pénétrant dans le mandrin support de la bobine de matériau. En position d'abaissement maximum du portique, le renflement (30.4) formé extérieurement sur les ailes du portique, se trouve dans la zone du crochet établi sur les flasques latéraux et évite ainsi de par son épaisseur un débattement latéral du portique. Simultanément, les parties latérales de liaison de celui-ci viennent en appui sur les languettes d'extrémités (31.5) des flasques latéraux, contribuant ainsi à une plus grande stabilité de l'ensemble. La bobine de matériau est autoverrouillée et seul le relevage du portique permet de la libérer en procédant à l'escamotage des embouts (30.3). Seul l'abaissement du portique permet de tenir et de maintenir en place la bobine de matériau en la verrouillant en position. La bande de papier tirée destinée à être introduite entre le rouleau et l'élément presseur, se trouve en retrait du portique.

La mise en place du portique sur le carter de l'appareil exige de mettre en position la partie formant crochet établi sur les flasques latéraux en regard avec l'échancrure formée sur les ailes du portique. On procède alors manuellement à un léger écartement desdites ailes à l'endroit de la zone de butée (31.7) établie sur les flasques latéraux. Lors de la mise en regard des crochets et d'échancrures, on peut alors par écartement des ailes, retirer le portique. En sens inverse, la mise en place s'effectue dans les mêmes conditions et l'éloignement des ailes latérales par rapport aux butées, permet l'autoverrouillage du portique puisque l'échancrure rectangulaire n'est plus en condition d'être en regard des crochets.

Très avantageusement, le portique présente vers l'avant un bras profilé (30.11) qui est en position verticale lors de l'abaissement du portique, pour venir en regard de l'élément presseur. Cet agencement permet donc l'utilisation du portique pour la mise en forme de la bande de matériau en vue de son pliage dans les conditions évoquées précédemment. La bande de papier en provenance de la bobine de matériau passe au dessus du portique et devant le bras pour être ensuite mise en plis dans les conditions décrites dans le brevet précité, les saillies verticales (20) coopérant avec le bras pour assurer la mise en forme en plis.

Accessoirement, lors du relevage du portique, le bras peut s'autoverrouiller sous la languette (32) de blocage et de liaison du couvercle avec le carter.

Selon une autre caractéristique de l'invention, la mise en place du couvercle (8) sur le carter (2) s'effectue de la manière suivante. Il est prévu dans la partie inférieure du carter sur ses ailes ou rabats verticaux (2.20), de former, lors du moulage, des pots (33) présentant deux formes en disque (33.1, 33.2) reliées entre elles par un axe (33.3) présentant deux méplats (33.4) parallèles. Le couvercle présente dans sa partie inférieure des découpes (8.4) avec une fente rectiligne (8.5) présentant en bout une forme circulaire (8.6) de plus grand diamètre. La mise en place du couvercle s'effectue après orientation de celui-ci pour permettre son engagement en étant guidé par les parties méplates (33.4) des axes des pots, et après jusqu'à venir en butée de fond dans les ouvertures circulaires (8.6) du couvercle. Après mise en place, le couvercle est autoverrouillé par rapport au carter, sauf à mettre en regard à nouveau les parties méplates de l'axe des plots en regard de la partie rectiligne des fentes formées sur les découpes inférieures du couvercle.

Il y a donc une sécurité complémentaire obtenue par un tel agencement.

Selon une autre caractéristique de l'invention, la partie supérieure des flasques support du tambour et de l'élément presseur, est agencée avec une forme sensiblement curviligne (34) relevée vers le haut en direction des flasques latéraux coopérant avec le portique support de la bobine de matériau, pour permettre son guidage manuel en position de mise en place.

Selon une autre caractéristique, il est prévu sur la face de fond du carter à l'endroit de la sortie du papier, une zone de renflement (35) qui évite d'introduire une main, en présentant une paroi intérieure inclinée (35.1)pour faciliter le passage et le guidage du papier.

Selon une autre caractéristique, il est prévu derrière le tambour, de disposer un arceau (36) comprenant un bec (36.1) profilé pénétrant dans un rainurage médian établi sur le moyen presseur (6), ledit arceau présentant latéralement des parois curvilignes (36.2) profilées en regard du tambour, et facilitant le passage du papier. Cet arceau et ces parois curvilignes sont directement moulés avec le carter.

L'appareil tel que décrit permet aussi bien la distribution de papier dans une version non pliée que dans une version pliée, indépendamment de la position rabaissée du portique. Dans le cas où l'appareil fonctionne avec une distribution de papier non pliée, la bande de papier passe derrière le bras du portique sans être gênée, en étant guidée par les saillies (20) formées sur le couvercle. La bande de papier est ainsi guidée ensuite entre le tambour et l'élément presseur par le biais de la saillie horizontale (81). Dans l'hypothèse où le portique ne comprend pas de bras vertical, la mise en place est la même. Dans l'hypothèse où l'appareil fonctionne en vue de l'obtention d'un papier dans une présentation pliée, la bande de papier passe devant le portique et le bras considéré.

On fait maintenant référence à un dispositif de verrouillage perfectionné de l'appareil.

On rappel que le portique (30) profilé en U, présente ses branches latérales (30.1, 30.2) viennent par l'extérieur entourer les flasques supérieurs du carter de l'appareil.

Les ailes du portique présentent ainsi à leur extrémité une forme générale extérieure arrondie (30.8) et se prolongent vers la partie avant par une zone rectiligne (30.9) avec une plaque de liaison (30.10) transversale reliant les deux ailes.

Selon l'originalité de ce dispositif, la plaque de liaison (30.10) du bras porte-bobine est agencée, à l'une de ses extrémités, avec une patte (30.11) orientée vers le bas et de forme rectangulaire par exemple avec angles arrondis. Ladite plaque de liaison se prolonge, dans son plan axial, par des parties (30.12) disposées extérieurement aux branches latérales (30.1 - 30.2) du portique et présentent notamment une zone rectiligne (30.13) effilée pouvant constituer une zone de contact avec des moyens de crochetage (37 et 38) établis sur le couvercle (8) de l'appareil. Sur ce dernier, est disposé et fixé, de manière appropriée, dans un plan en regard de l'extrémité du portique (30) et de la patte (30. 11), un système à clé référencé dans son ensemble par (39). Ce système à clé se trouve donc en situation face à l'ouverture de l'appareil. Ce système à clé particulier comprend une pièce (40) rapportée ou obtenue directement par moulage lors de la fabrication du couvercle en présentant tout d'abord une forme en crochet (37), et présentant, dans le plan parallèle au plan du capot une portée support (41) susceptible de présenter un alésage ou trou (41.1) pour autoriser le passage et l'emboîtement d'un axe (42) associé à la serrure (43) de la clé (44). Ladite serrure disposée intérieurement entre la portée support (41) précitée et la paroi intérieure du couvercle reçoit une forme profilée en came (45) montée à articulation sur l'axe (42) lors de la manipulation de la clé. Cette came (45) de forme oblongue est destinée, par son chant (45.1), à venir en contact avec le chant (30.111) correspondant de la patte (30.11) formée sur le portique, dans les conditions qui seront évoquées par la suite. La forme en crochet (37) orientée vers le haut est susceptible de venir coopérer et s'encliqueter avec la partie (30.121 ) correspondante du prolongement extrême formé sur la plaque de liaison du portique. A cet effet, la forme en crochet (37) présente un profil curviligne (37.1) formant également rampe et étant susceptible de procéder au relevage du portique. Après enclenchement et mise en place, ladite partie formant crochet (37) se trouve ainsi à l'arrière par rapport à la plaque de liaison (30.10) du portique et plus particulièrement de son prolongement (30.12).

Parallèlement et pour assurer une stabilité et éviter toute déformation intempestive du portique et du couvercle par déformation élastique, il est prévu, sur le couvercle, une autre et seconde forme en crochet (38) disposée sensiblement dans le même plan, mais de l'autre côté du bras médian établi sur le portique pour coopérer et assurer le verrouillage en position du portique, la partie crochet se trouvant alors derrière la partie d'extrémité (30.12.2) de la plaque de liaison (30.10) du portique.

Le déverrouillage du couvercle (8) par rapport au carter s'effectue par l'actionnement de la clé de manoeuvre et par la rotation de la partie en forme de came (45) qui vient alors en contact avec la portée (30.11) formée sur le portique en entrainant ainsi le relevage de ce dernier et la libération des extrémités (30.12) de la plaque de liaison par rapport aux parties en crochet (37- 38) établies sur le couvercle.

Après relevage du portique, le couvercle (8) s'ouvre par gravité en permettant l'accès aux différents mécanismes de l'appareil.

Cette disposition de verrouillage est utilisable dans les différents modes de fonctionnement et de distribution de la bande de papier, soit sous une forme pliée, soit sous une forme non pliée, car, dans ce dernier cas, la déformation de la bande pliée à l'endroit du bras associé au portique porte-bobine laisse apparente la portée (30.11) et les pattes d'extrémité (30.12) de la plaque de liaison pour les différentes fonctions de verrouillage ou déverrouillage précitées.

Selon une disposition complémentaire, le profil du crochet (37) associé au mécanisme de verrouillage est sensiblement rentrant (37.2) pour assurer par clipsage un effet de retenue amélioré du portique. Le profil du second crochet (38) reste droit et a pour effet une seule fonction de retenue de la partie d'extrémité de la plaque de liaison du portique porte-bobine.

Selon une autre disposition, la partie bras associée à la plaque de liaison et servant à la conformation en plis de la bande de matériau est susceptible de venir en appui contre la paroi intérieure du couvercle lorsque celui-ci est rapproché du carter en vue de la fermeture. La paroi du couvercle est susceptible, dans son pivotement, de contribuer au relevage du portique en assurant ainsi une tenue complémentaire du portique porte-bobine.

Dans une mise en oeuvre en variante illustrée figure 29, la plaque de liaison (30.10) est étendue au-delà des pattes (30.11) par des prolongements (30.10) sur lesquels sont rapportés des pièces (46) formant ressorts profilés et présentant une élasticité en venant en contact avec la paroi intérieure avant du couvercle, et agissant ainsi dans les mêmes conditions que le bras du portique dans la mise en oeuvre précédente.

Les avantages ressortent bien de l'invention. On souligne tout particulièrement la meilleure qualité de verrouillage de l'appareil puisque le porte-bobine est maintenu en position verrouillée en stabilisant ainsi la bobine, alors que selon l'art antérieur la clé de verrouillage n'assurait qu'une liaison entre le couvercle et le carter.

La mise en oeuvre de l'invention est simple et peu coûteuse car les différentes améliorations et composants peuvent être réalisés lors du moulage des parties constitutives de l'appareil, à savoir le couvercle et le porte-bobine. Par ailleurs, la serrure étant en position frontale, elle est d'accès plus aisé à l'utilisateur pour faciliter le chargement en matériau de l'appareil.

Un autre avantage réside dans le fait que la serrure est disposée à l'intérieur de l'appareil de sorte que, lorsque la clé est enlevée, la paroi extérieure avant du couvercle ne présente aucune surface en relief.

On souligne également que le verrouillage s'effectue en deux zones par les crochets (37 et 38) qui sont disposés latéralement et aux extrémités du portique.

## Revendications

1. Appareil distributeur de matériaux d'essuyage du type comprenant à l'intérieur d'un carter de protection des flasques latéraux aménagés pour autoriser, dans sa partie haute, le positionnement d'un porte-bobine (3) d'un rouleau de matériau et, dans sa partie basse, un tambour (4) aménagé pour recevoir un dispositif de coupe (5), et un élément presseur (6) en contact avec ledit tambour et entre lesquels est introduit le matériau mis en tension à découper, ledit dispositif de coupe (5) étant articulé par rapport au tambour pour assurer une coupe de la bande de papier tirée par l'utilisateur selon un cycle déterminé lors de la rotation du tambour incluant des moyens (11 - 12) de lancement et de rappel, et un capot de protection (8) étant positionné et articulé à la base du carter en étant fixé par encliquetage sur le carter à l'aide d'un moyen de verrouillage,
caractérisé en ce que, sur ledit porte-bobine (3) est rapporté, à articulation contrôlée et limitée, un dispositif (16 - 30) escamotable,
et en ce que le capot de protection (8) présente des nervures longitudinales (20) susceptibles de coopérer avec ledit dispositif (16 - 30) permettant, lors de la fermeture du capot et l'abaissement du dispositif en position, d'assurer la fonction de mise en forme de la bande de papier tirée sous une forme pliée avec des bordures longitudinales (B1 - B2) d'extrémité de la bande (B) ramenées partiellement sous la partie supérieure (B3) de la bande située et acheminée par le contact supérieur du dispositif (16 - 30), en vue de son introduction dans cet état entre le tambour et l'élément presseur, et la coupe sous cette forme par le dispositif de coupe, pour sa traction, lors de sa sortie de l'appareil sous une forme pliée, par un utilisateur
et en ce que ledit dispositif escamotable (16 - 30) en position relevée par rapport au porte-bobine (3) et à l'ensemble tambour (4) - élément presseur (6), permet la distribution directe sans contribution de sa part, en vue de la présentation de la bande de papier de la bobine entre le tambour et l'élément presseur dans une forme non pliée, puis la coupe dans cet état par le dispositif de coupe (5) lors de la traction par l'utilisateur.

2. Appareil selon la revendication 1, caractérisé en ce que le dispositif (16) est réalisé sous la forme d'un portique profilé en U présentant deux ailes latérales (16.1) venant s'appliquer par l'extérieur sur les flasques supports (2.15) de la bobine de matériau, lesdites ailes étant agencées avec des embouts (16.2) s'engageant dans le mandrin (M) de la bobine de matériau, lesdites ailes (16.1 - 16.2) étant reliées entre elles par une plaque transversale (16.7) de liaison profilée, dans sa partie supérieure, avec une forme (16.10) curviligne, ladite plaque se prolongeant vers l'avant par un bras (16.8) profilé de grande longueur et orienté en regard lors du basculement du dispositif vers l'élément presseur (6),
et en ce que la largeur dudit bras est telle qu'elle s'intègre entre les nervures (20) profilées formées sur le couvercle en laissant un passage pour le positionnement, l'insertion et le déroulement de la bande pliée.

3. Appareil selon la revendication 2, caractérisé en ce que lesdites ailes sont agencées dans leur partie d'extrémité en regard des flasques support du porte-bobine avec une forme arrondie (16.3) se prolongeant par une partie rectiligne (16.4) assurant un contre-appui par rapport à une butée inférieure (19) formée sur la face externe du flasque support porte-bobine.

4. Appareil selon l'une quelconque des revendications 2 et 3, caractérisé en ce que les ailes sont agencées avec une découpe (16.5) formée le long du chant dans la partie supérieure de l'aile, cette découpe coopérant avec un crochet (17) formé sur la partie extérieure du flasque support (2.15) de la bobine, ledit crochet présentant une échancrure (17.1) autorisant le passage de l'aile dans son épaisseur, et permettant, après insertion, le pivotement du dispositif avec verrouillage sans décrochement possible de celui-ci, sauf mise en regard de la découpe et du crochet.

5. Appareil selon l'une quelconque des revendications 2, 3 et 4, caractérisé en ce que deux butées supérieure (18) et inférieure (19) sont disposées sur la face externe du flasque en constituant des moyens d'arrêt en pivotement du dispositif (16), la butée supérieure (18) constituant l'arrêt lors du relevage du dispositif et la butée inférieure (19) lors de l'abaissement de celui-ci.

6. Appareil selon l'une quelconque des revendications 2, 3, 4 et 5, caractérisé en ce que le dispositif comprend un bras (16.8) de grande longueur présentant une forme méplate solidarisé à la plaque transversale par une forme arrondie (16.11)de liaison, ledit bras présentant, dans sa partie inférieure, une nervure centrale (16.9) dont l'extrémité (16.9.1) pénètre dans une rainure centrale (6.4) formée sur l'élément presseur.

7. Appareil selon la revendication 6, caractérisé en ce que la forme en arrondie (16.11) assure, d'une part, le déroulement de la bande de papier et, d'autre part, le dégagement du papier par rapport à la plaque pour assurer une amorce de pliage du papier.

8. Appareil selon l'une quelconque des revendications 1 à 7, caractérisé en ce que les nervures profilées (20) formées sur le capot présentent des formes arrondies (20.1) autorisant le guidage du papier en position de prépliage lorsque le dispositif est abaissé, et assurent une mise en tension du papier lorsque le dispositif (16) est relevé.

9. Appareil selon la revendication 1, caractérisé en ce que l'élément presseur (6) comprend, au niveau de sa partie médiane, deux demi-zones lisses (6.5) autorisant le contre-appui total de la bande pliée, ledit élément presseur comprenant une rainure médiane autorisant l'engagement de l'extrémité du bras du dispositif (16) et l'engagement du bec (21.1) d'au moins un arceau moulé sur le carter et autorisant le guidage du papier.

10. Appareil selon la revendication 9, caractérisé en ce que la hauteur (H) des nervures dans leur partie la plus large, vers les parties arrondies (20.1) est supérieure à la largeur (L1) d'un pli intérieur (B4 - B5) de la bande en cours de pliage.

11. Appareil selon l'une quelconque des revendications 1 à 10, caractérisé en ce que le carter de protection est agencé avec des flasques parallèles (2.1 - 2.2) perpendiculaires au plan arrière du carter, pour permettre le montage du tambour (4) et de l'élément presseur (6) par encliquetage, lesdits flasques ou parois arrière de l'appareil étant agencés avec des languettes (2.4) ayant une capacité élastique de déformation donnée par des fentes d'élasticité préformées sur les flasques, lesdites languettes présentant des logements pour la réception de l'élément presseur, et les flasques présentant également des échancrures pour le positionnement des extrémités d'axe du tambour,
et en ce que les différents logements des extrémités d'axes de l'élément presseur du tambour sont orientés en regard,
et en ce que les languettes de réception de l'élément presseur assurent par élasticité un appui de l'élément presseur sur le tambour et un auto-verrouillage en position de l'élément presseur du tambour dans le carter de l'appareil,
et en ce que l'accès aux zones de positionnement de l'élément presseur et du tambour s'effectue librement par des découpes formées à l'avant desdites languettes et flasques autorisant un montage rapide des composants de l'appareil.

12. Appareil selon la revendication 11, caractérisé en ce que l'un des flasques (2.2) du carter situé du côté du mécanisme de lancement du tambour est agencé avec une découpe profilée (2.3) en forme de T disposée en oblique, la jambe (2.3.1) du T de grande longueur étant relevée vers le haut et vers l'arrière du flasque en définissant ainsi la forme de la languette supérieure (2.4), la barre du T (2.3.2) présentant dans son extrémité haute un logement intérieur (2.5) pour la réception d'une extrémité de l'axe de l'élément presseur, tandis que la partie basse de la tête de la forme en T étant conformée avec une forme arrondie (2.6) échancrée constituant le logement de l'une des extrémités de l'axe du tambour,
et en ce que l'autre flasque (2.1) formé sur le carter de l'appareil présente intérieurement, dans sa partie basse, l'ouverture (2.8) de passage de l'autre axe du tambour avec autour une partie réceptrice formant palier constituant la crémaillère (7) d'entraînement du tambour, le flasque présentant, dans sa partie haute, une languette (2.4) avec logement (2.14) séparée par une fente (2.11) lui conférant une élasticité, lesdites languettes (2.4) ainsi établies sur les flasques étant de mêmes formes et mêmes profils et même orientation, en définissant ensemble une forme en crochet (2.7) pour la réception des parties d'axe de l'élément presseur, lesdites languettes présentant avant les logements (2.5) des formes en rampe contre lesquelles vient en appui l'élément presseur lors du montage.

13. Appareil selon l'une quelconque des revendications 11 et 12, caractérisé en ce que le tambour présente au-delà de l'une de ses extrémités, sous forme de disque, une gorge située entre une partie formant excentrique (11) et un prolongement sous forme de disque (4.6) constituant un bouton de manoeuvre pour le chargement de l'appareil, ladite gorge permettant l'accrochage de l'une des extrémités d'un ressort de rappel (12) constituant un moyen de lancement du tambour.

14. Appareil selon la revendication 1, caractérisé en ce que le dispositif porte bobine (30) est articulé par rapport aux flasques supérieurs (31) du carter, lesdits flasques étant aménagés avec une ouverture circulaire (31.2) et une couronne d'épaisseur concentrique (31.3), et des moyens de butée et de guidage,
et en ce que le dispositif porte bobine (30) est établi sous forme d'un portique profilé en U dont les branches latérales (30.1, 30.2) entourent par l'extérieur les flasques supérieurs (31) du carter,
et en ce que lesdites ailes latérales (30à.1) présentent des embouts (30.3) susceptibles de s'engager dans les ouvertures circulaires et les couronnes d'épaisseur (31.2) établies sur les flasques du carter,
et en ce que le mouvement d'abaissement ou de relevage du portique (30) permet d'escamoter lesdits embouts ou d'autoriser leur déport à l'intérieur du volume défini entre les flasques (31) pour assurer leur insertion et l'autoverrouillage en position de la bobine de matériau,
et en ce que les ailes du portique et les flasques latéraux (31) sont agencés avec des moyens qui permettent le déplacement en position desdits embouts, par une modification relative de la position des branches latérales (30.1, 30.2) par rapport aux flasques supérieurs du carter.

15. Appareil selon la revendication 14, caractérisé en ce que les flasques (31) du carter sont agencés avec une ouverture circulaire (31.2) se prolongeant intérieurement avec une couronne d'épaisseur (31.3) présentant vers sa périphérie un pan évasé (31.4), lesdites parois se prolongeant vers l'avant avec une languette (31.5) orientée évasée vers l'extérieur de l'appareil, et en ce que la face extérieure des flasques est aménagée avec une came (31.6) formant rampe et coopérant temporairement avec les branches latérales (30.1, 30.2) en regard du portique lors du pivotement de celui-ci en relevage ou abaissement.

16. Appareil selon la revendication 15, caractérisé en ce que la came (31.6) est disposée dans la partie basse des flasques (31), et du même côté étant prévue une butée d'arrêt (31.7) orientée angulairement pour autoriser la mise en position du portique en position relevée, une forme en crochet (31.8) étant disposée entre la came et la butée et constituant un moyen de verrouillage du portique après mise en place, ladite forme en crochet présentant un évidement (31.9) intérieur permettant le libre passage et l'articulation des ailes du portique.

17. Appareil selon les revendications 14 à 16, caractérisé en ce que les extrémités des ailes (30.1, 30.2) sont agencées avec un renflement (30.4) s'adaptant et se positionnant dans les formes en crochet (31.8) des flasques lors de certaines des phases de positionnement du portique en évitant un débattement latéral de celui-ci.

18. Appareil selon la revendication 17, caractérisé en ce que les extrémités des ailes du portique présentent une échancrure (30.5) rectangulaire pouvant être mise en regard des formes en crochet, et dans une position sensiblement diamétrale à l'échancrure est formé un évidement (30.6) sur un secteur angulaire limité à la périphérie de l'aile du portique pour définir une face de butée (30.7) coopérant avec la came (31.6).

19. Appareil selon les revendications 15 à 18 , caractérisé en ce que les languettes (31.5) formées sur les flasques (31) constituent des moyens d'arrêt et de butée lors du pivotement et abaissement du portique en servant d'appui aux ailes latérales du portique.

20. Appareil selon l'une quelconque des revendications 14 à 19, caractérisé en ce que le portique présente une plaque de liaison (30.10) transversale entre ses ailes latérales et qui se prolonge par un bras (30.11) profilé orienté vers le bas en regard de l'élément presseur.

21. Appareil selon la revendication 14, caractérisé en ce que le carter (2) présente dans sa partie inférieure des ailes ou rabats verticaux (2.20) autorisant le positionnement de plots (32) constitués par deux formes en disque (33.1, 33.2) reliées par un axe de liaison (33.3), ledit axe présentant deux méplats (33.4) pour autoriser l'engagement et le verrouillage en position du couvercle, ce dernier comprenant dans sa partie inférieure des découpes (8.4) avec une fente rectiligne (8.5) et présentant en bout une forme circulaire (8.6) de plus grand diamètre.

22. Appareil selon la revendication 14, caractérisé en ce que la partie supérieure des flasques support du tambour et de l'élément presseur est agencé avec une forme sensiblement curviligne (34) relevée vers le haut en direction des flasques latéraux.

23. Appareil selon les revendications 14 à 20, caractérisé en ce que dans l'application à la distribution de papier non plié, la bande de papier est acheminée de la bobine jusqu'à l'espace entre le tambour et l'élément presseur en passant par l'arrière du portique.

24. Appareil selon les revendications 14 à 20, caractérisé en ce que dans l'application à la distribution de papier plié la bande de papier est acheminée de la bobine jusqu'à l'espace entre le tambour et l'élément presseur en passant pu devant le bras du portique.

25. Appareil selon les revendications 14 à 20, caractérisé en ce que dans l'application de la distribution de bandes de matériaux non pliées la bande de papier est acheminée de la bobine jusqu'à l'espace entre le tambour et l'élément presseur en passant par l'arrière du portique.

26. Appareil selon la revendication 1, caractérisé en ce que le couvercle (8) est agencé, sur sa face frontale intérieure, avec deux moyens de verrouillage (37 - 38) susceptibles de coopérer avec des moyens (30.11 - 30.12) établis sur la plaque de liaison (30.10) du portique pour autoriser le verrouillage et le déverrouillage en position du couvercle par rapport au carter de l'appareil.

27. Appareil selon la revendication 26, caractérisé en ce que le couvercle (8) reçoit, dans son plan frontal, un système à clé (39) comprenant une forme en crochet (37) établie et conformée sur la paroi intérieure du couvercle, et recevant une portée support (41) d'une forme en came (45) montée à articulation sur un axe (42) et susceptible de coopérer avec une patte (30.11) profilée établie sur la plaque de liaison du portique,
et en ce que la forme en crochet (37) présente un profil curviligne (37.1) formant rampe pour coopérer avec une patte d'extrémité (30.12) établie dans le plan axial de ladite plaque de liaison.

28. Appareil selon la revendication 26, caractérisé en ce que le couvercle (8) reçoit sur sa paroi intérieure une seconde forme en crochet (38) susceptible de coopérer avec une partie d'extrémité (30.12) établie sur la plaque de liaison du portique.

29. Appareil selon la revendication 26, caractérisé en ce que la partie bras associée à la plaque de liaison et servant à la conformation en plis de la bande de matériau est susceptible de venir en appui contre la paroi intérieure du couvercle lors de son rapprochement, ladite paroi contribuant au relevage du portique en assurant une tenue complémentaire de celui-ci.

30. Appareil selon la revendication 26, caractérisé en ce que la plaque de liaison est agencée au-delà de ses parties d'extrémité (30.11) avec des prolongements (30.12) recevant chacun une pièce (46) formant ressorts profilés et présentant une élasticité en venant en contact avec la paroi intérieure avant du couvercle.

31. Serviette en papier pliée obtenue par la mise en oeuvre de l'appareil selon l'une quelconque des revendications 1 à 30, caractérisée en ce que, en sortie de l'appareil, elle présente des bordures d'extrémité longitudinales (B1 - B2) de la bande (B) ramenées partiellement sous la partie supérieure (B3) de la bande (B) avec des plis intérieurs (B4 - B5).

32. Serviette selon la revendication 31, caractérisée en ce que les bordures d'extrémité débordent sensiblement du plan de la partie supérieure (B3) de la bande.

## Claims

1. Paper towel dispensing apparatus comprising lateral flanges inside the upper part of the protective housing to support a reel of material (3) and, inside the lower part, a drum (4) designed to be fitted with a cutoff device (5), a tensioning device (6) pressing onto said drum, with the paper path running between said drum and cutoff device (5), which is hinge-mounted relative to the drum to ensure the paper length pulled out by the user is cut according to a cycle that is determined by drum rotation and including means (11 - 12) to start and reverse the drum as well as a hinged protective cover (8) located at the bottom of the housing and clicked in place with a locking device,
characterised in that a controlled-stroke hinged device (16 - 30) is mounted onto the reel-holder (3)
and in that the protective cover (8) features longitudinal ribs (20) fitting said device (16 - 30) such, that when the cover is closed and the device lowered in position, the length of paper the user pulls on is folded with the long ends (B1 - B2) of the paper band (B) partly under its upper part (B3), the paper band (B) being fed out by the upper contact of the device (16-30) so that it may be introduced folded between the drum and the tensioning device, be severed by the cutoff device folded and be pulled out as a folded napkin or towel by the user, and in that said hinged device (16 - 30), when moved into the raised position relative to the reel-holder (3) and the assembly consisting of the drum (4) and the tensioning device (6), will allow the paper to be fed unfolded between the drum and the tensioning device and to be severed by the cutoff device (5) when pulled onto by the user.

2. Apparatus as claimed in claim 1, characterised in that the device (16) is a U-shaped arch with two sides (16.1) designed to be installed on the outside of the support flanges (2.15) supporting the reel of material, each side featuring a sleeve (16.2) to fit the spindle (M) of the reel of material, said sides (16.1 - 16.2) being linked by a profiled crosswise connecting plate (16.7) with rounded upper shape (16.10), said plate extending forwards by a long, profiled arm (16.8), which, when the device pivots, ends up facing the tensioning device (6),
and in that the width of said arm is such as to accommodate the profiled cover ribs (20), leaving a passage for positioning, inserting and feeding through the folded paper band.

3. Apparatus as claimed in claim 2, characterised in that the end parts of said sides facing the reel supporting flanges are rounded corners (16.3) continuing in straight edges (16.4) designed to be arrested by a lower stop (19) integral with the outside of the reel-holder supporting flanges.

4. Apparatus as claimed in any of the claims 2 and 3, characterised in that the sides feature a notch (16.5) formed along the edge in the upper part of the side, said notch cooperating with a hook (17) formed on the outer part of the reel supporting flange (2.15), said hook having an opening (17.1) allowing the side to pass through its width and, after engagement, the locking device to pivot without displacement, unless the notch and hook are engaged.

5. Apparatus as claimed in any of claims 2, 3 and 4, characterised in that both the upper (18) and lower (19) stops are arranged on the outside of the flange forming stopping means in the pivoting motion of the device (16), the upper stop (18) in the upward direction, and the lower stop (19) in the downward direction.

6. Apparatus as claimed in any of claims 2, 3, 4 and 5, characterised in that the device comprises a long arm (16.8) with a flat top with a rounded connecting shape (16.11), fixed to the crosswise connecting plate, the lower part of said arm featuring a central rib (16.9), the end (16.9.1) of which fits into the central slot (6.4) formed on the tensioning device.

7. Apparatus as claimed in claim 6, characterised in that the rounded part (16.11) facilitates unreeling the paper band on the one hand and lifting the band over the crosswise connecting plate on the other, to start folding the paper.

8. Apparatus as claimed in any of claims 1 to 7, characterised in that the profiled cover ribs (20) have rounded edges (20.1) for guiding the paper band prior to folding when the device is lowered and taking up the slack of the paper band when the device (16) is raised.

9. Apparatus as claimed in claim 1, characterised in that the middle part of the tensioning device (6) features two smooth areas (6.5) onto which the folded paper band is pressed, said tensioning device having a slot in the middle for the end of the arm of device (16) and the upper end (21.1) of at least one bow moulded on the housing to engage in to guide the paper band.

10. Apparatus as claimed in claim 9, characterised in that the height (H) of the ribs at their widest point near the rounded parts (20.1) is greater than the width (L1) of fold-in sides (B4 - B5) of the paper band being folded.

11. Apparatus as claimed in any of claims 1 to 10, characterised in that the protective housing comprises parallel flanges (2.1 - 2.2) perpendicular to the housing back wall for the drum (4) and the tensioning device (6) to be clicked into place, said flanges or back walls of the apparatus being equipped with tongues (2.4) having a capacity for elastic deformation owing to preformed slots in the flanges, said tongues being formed with recesses for the tensioning device, the flanges also featuring notches into which the drum shaft ends are located,
and in that the various tensioning device and drum shaft end recesses are designed facing,
and in that the tongues holding the tensioning device, being flexible, press the tensioning device onto the drum while causing the drum tensioning device to be self-locked in the housing of the apparatus,
and in that access to the tensioning device and drum location is entirely free owing to cutouts in the front of said tongues and flanges, thereby ensuring rapid installation of apparatus components.

12. Apparatus as claimed in claim 11, characterised in that one of the flanges (2.2) of the housing on the side of the drum actuating mechanism is equipped with a profiled cutout (2.3) in the shape of an oblique T, with the leg (2.3.1) of the T being long and slanted upward and back, thus creating the shape of the upper tongue (2.4), the top end of the T-bar (2.3.2) being an internal recess (2.5) for one of the tensioning device shaft ends, whereas the lower part of the T-bar is a rounded notch (2.6) for supporting one of the drum shaft ends,
and in that the inner lower portion of the other flange (2.1) of the housing features an opening (2.8) to lodge the other shaft end, around which opening is provided a part acting both as a journal and a rack (7) to drive the drum, the upper part of the flange being a tongue (2.4) with a shaft recess (2.14) separated by a slot (2.11) rendering it flexible, said tongues (2.4) being thus formed in the flanges having the same shape, profile and location, together forming a hook shape (2.7) for the tensioning device shaft ends to be fitted into, said tongues being shaped as ramps ahead of recesses (2.5), the tensioning device being placed against said ramps during installation.

13. Apparatus as claimed in either of claims 11 and 12, characterised in that the drum is equipped beyond one of its end disks with a groove located between a portion shaped as an eccentric (11) and an extension shaped as a disk (4.6) constituting a button for use in loading the apparatus, said groove being used to attach one of the ends of the release spring (12) used to start the drum turning.

14. Apparatus as claimed in claim 1, characterised in that reel-holder device (30) is hinged relative to upper flanges (31) of the housing, said flanges being made with a circular opening (31.2) and a concentric spacer ring (31.3) and means of limit stopping and guiding,
and in that reel-holder device (30) is made in the form of a U-shaped arch of which the sides (30.1, 30.2) surround the outside of the upper flanges (31) of the housing,
and in that said sides (30.1) have end pieces (30.3) capable of fitting in the circular openings (31.2) and spacer rings (31.3) on the flanges of the housing,
and in that the movement of lowering or raising the arch (30) makes it possible to retract said end pieces or allow their offset inside the volume defined between the flanges (31) in order to allow their insertion and self-locking in position of the reel of material,
and in that the sides of the arch and the lateral flanges (31) are designed with means that allow displacement of said end pieces by relative modification of the position of the sides (30.1, 30.2) relative to the upper flanges of the housing.

15. Apparatus as claimed in claim 14, characterised in that the flanges (31) of the housing are made with a circular opening (31.2) that extends internally with a spacer ring (31.3) that has, towards its periphery, a flared face (31.4), said walls extending forward in a tongue (31.5) pointing towards the outside of the apparatus and in that the outside surface of the flanges is made with a cam (31.6) forming a ramp that temporarily cooperates with the opposite sides (30.1, 30.2) of the arch during swivelling of the latter when it is raised or lowered.

16. Apparatus as claimed in claim 15, characterised in that the cam (31.6) is arranged in the lower part of flanges (31) and in that on the same side there is an angularly directed limit stop (31.7) to allow positioning of the arch in its raised position, a hook shape (31.8) being arranged between the cam and the limit stop to constitute means of locking the arch after fitting, said hook shape having an internal recess (31.9) allowing free passage and hinging of the sides of the arch.

17. Apparatus as claimed in claims 14 to 16, characterised in that the ends of the sides (30.1, 30.2) are designed with a bulge (30.4) which adapts and positions itself in the hook shapes (31.8) of the flanges during certain positioning phases of the arch and prevents lateral displacement of the latter.

18. Apparatus as claimed in claim 17, characterised in that the ends of the sides of the arch have rectangular scalloping (30.5) that can be aligned opposite the hook shapes and in that in a position that is essentially diametral to the scalloping there is a recess (30.6) over a limited angular sector of the periphery of the arm of the arch in order to define a limit-stop surface (30.7) that cooperates with the cam (31.6).

19. Apparatus as claimed in claims 15 to 18, characterised in that the tongues (31.5) formed on flanges (31) constitute means of stopping and limit stopping during swivelling and lowering of the arch and act as a support for the lateral sides of the arch.

20. Apparatus as claimed in any of claims 14 to 19, characterised in that the arch has a crosswise connecting plate (30.10) between its lateral sides and which extends downwards by means of a profiled arm opposite the tensioning device.

21. Apparatus as claimed in claim 14, characterised in that housing (2) has, in its lower part, sides or vertical flaps (2.20) allowing the positioning of studs (32) consisting of two discs (33.1, 33.2) linked to each other by a connecting shaft (33.3), said shaft having two flats (33.4) in order to allow engagement and locking in position of the cover, the latter having, in its lower part, cutouts (8.4) with a straight slot (8.5) having a circular shaped end (8.6) of larger diameter.

22. Apparatus as claimed in claim 14, characterised in that the upper part of the flanges that support the drum and the tensioning device is made with an essentially upward curved shape (34) in the direction of the lateral flanges.

23. Apparatus as claimed in claims 14 to 20, characterised in that in the application for dispensing unfolded paper, the paper band is routed from the reel to the space between the drum and the tensioning device and passes behind the arch.

24. Apparatus as claimed in claims 14 to 20, characterised in that in the application for dispensing folded paper, the paper band is routed from the reel to the space between the drum and the tensioning device and passes in front of the arm of the arch.

25. Apparatus as claimed in claims 14 to 20, characterised in that in the application for dispensing strips of unfolded material bands, the paper band is routed from the reel to the space between the drum and the tensioning device and passes behind the arch.

26. Apparatus as claimed in claim 1, characterised in that the cover (8) is fitted, on its front internal surface, with two locking means (37 - 38) designed to cooperate with means (30.11 - 30.12) arranged on the connecting plate (30.10) of the arch, enabling the cover to be locked and unlocked in position relative to the apparatus' housing.

27. Apparatus as claimed in claim 26, characterised in that the cover (8) receives, in its frontal plane, a key system (39) consisting of a hook (37) arranged and shaped on the cover's inner wall, and receiving a support (41) for a cam (45) hinge-mounted on a shaft (42) and designed to cooperate with a profiled lug (30.11) arranged on the connecting plate of the arch,
and in that hook (37) has a curved shape (37.1) acting as a ramp to cooperate with end part (30.12) arranged in the axial plane of said connecting plate.

28. Apparatus as claimed in claim 26, characterised in that cover (8) receives on its inner wall a second hook (38) designed to cooperate with an end part (30.12) arranged on the arch's connecting plate.

29. Apparatus as claimed in claim 26, characterised in that the arm part connected to the connecting plate and acting at the folding of the paper band fold is designed to rest against the inner wall of the cover when this nears the housing when being closed, said wall helping to raise the arch and ensuring an additional hold on it.

30. Apparatus as claimed in claim 26, characterised in that the connecting plate, beyond its end parts (30.11), is fitted with extensions (30.12) each receiving a part (46) acting as shaped springs and having a resilience when resting against the cover's front inner wall.

31. Folded paper napkin obtained by the use of the apparatus claimed in any of claims 1 to 30, characterised in that, when fed out of the apparatus, the long ends (B1 - B2) of the paper band (B) are partially folded under the top (B3) of the band (B) forming fold-in sides (B4 - B5).

32. Napkin as claimed in claim 31, characterised in that the edges of the long ends protrude beyond the width of the upper part (B3) of the paper band.

## Patentansprüche

1. Automatischer Spender für Aufwischmaterial nach Art derjenigen mit Seitenwänden innerhalb eines Schutzgehäuses, die so ausgebildet sind, um im oberen Teil die Positionierung eines Spulenhalters (3) für eine Materialrolle zu ermöglichen, und im unteren Teil mit einer Trommel (4), die für die Aufnahme einer Schneidvorrichtung (5) ausgelegt ist, und mit einem Andruckelement (6), das mit der Trommel in Kontakt steht, und zwischen denen das gespannte Material zum Schneiden eingeführt wird, wobei die Schneidvorrichtung (5) gegenüber der Trommel gelenkig gelagert ist, um für einen Schnitt der vom Benutzer gezogenen Papierbahn zu sorgen, und zwar nach einem beim Umlauf der Trommel festgelegten Zyklus einschließlich Auslöse- und Rückstellvorrichtung (11 - 12), und mit einer Schutzabdeckung (8), die unten am Gehäuse positioniert und durch Einrasten am Gehäuse mit Hilfe eines Verriegelungssystems gelenkig befestigt ist,
dadurch gekennzeichnet, daß eine einziehbare Vorrichtung (16 - 30) mit kontrollierter und begrenzter gelenkiger Lagerung am Spulenhalter (3) angesetzt ist,
und dadurch gekennzeichnet, daß die Schutzabdeckung (8) längsgerichtete Rippen (20) aufweist, die geeignet sind, mit der Vorrichtung (16 - 30) zusammenzuwirken, und die Möglichkeit bieten, beim Schließen der Abdeckung und Absenken der Vorrichtung in ihre Stellung für die Faltung der gezogenen Papierbahn mit Längsrändern (B1 - B2) am Bahnende zu sorgen, die teilweise unter den oberen Teil (B3) der vom oberen Kontakt der Vorrichtung (16 - 30) in Stellung gebrachten und herangeführten Bahn zurückgeführt werden, und zwar zwecks Einführung in diesem Zustand zwischen Trommel und Andruckelement und dem Schnitt in dieser Form durch die Schneidvorrichtung, zum Ziehen durch einen Benutzer beim Heraustreten aus dem Gerät in gefalteter Form,
und dadurch gekennzeichnet, daß die einziehbare Vorrichtung (16 - 30) in angehobener Stellung gegenüber dem Spulenhalter (3) und dem System aus Trommel (4) und Andruckelement (6) die direkte Materialausgabe ohne Benutzerbeteiligung ermöglicht, im Hinblick auf die Vorlage der Papierbahn der Spule zwischen Trommel und Andruckelement in ungefalteter Form, dann den Schnitt in diesem Zustand durch die Schneidvorrichtung (5) beim Ziehen durch den Benutzer.

2. Gerät nach Anspruch 1, dadurch gekennzeichnet, daß die Vorrichtung (16) die Form eines U-förmig profilierten Portikus mit zwei Seitenflügeln (16.1) besitzt, die von außen an den tragenden Wänden (2.15) der Materialspule anliegen, wobei diese Flügel Ansatzstücke (16.2) besitzen, die in den Dorn (M) der Materialspule greifen, wobei die Flügel (16.1 - 16.2) durch eine querverlaufende profilierte Verbindungsplatte (16.7) miteinander verbunden sind, die im oberen Teil eine kurvenartige Form (16.10) besitzt, wobei die Platte nach vorne durch einen langen und beim Kippen der Vorrichtung zum Andruckelement (6) entgegengesetzt ausgerichteten Profilarm (16.8) verlängert wird,
und dadurch gekennzeichnet, daß die Breite des Arms so beschaffen ist, daß er zwischen die Profilrippen (20) am Deckel paßt und dabei einen Durchgang für das Positionieren, Einfügen und Abrollen der gefalteten Bahn freiläßt.

3. Gerät nach Anspruch 2, dadurch gekennzeichnet, daß die Flügel an ihrem Endstück gegenüber den Tragwänden des Spulenhalters eine abgerundete Form (16.3) aufweisen, die durch einen geraden Teil (16.4) fortgesetzt wird, der für eine Abstützung gegenüber einem unteren Anschlag (19) an der Außenseite der Tragwand des Spulenhalters sorgt.

4. Gerät nach Anspruch 2 oder 3, dadurch gekennzeichnet, daß die Flügel längs der Kante im oberen Teil des Flügels einen Ausschnitt (16.5) aufweisen, der mit einem Haken (17) am Außenteil der Tragwand (2.15) der Spule zusammenwirkt, wobei dieser Haken eine Einkerbung (17.1) für die Durchführung des Flügels in ganzer Breite aufweist und nach dem Einsetzen das Schwenken der Vorrichtung mit aushaksicherer Verriegelung ermöglicht, außer wenn diese dem Ausschnitt und dem Haken gegenüberliegt.

5. Gerät nach Anspruch 2, 3 oder 4, dadurch gekennzeichnet, daß an der Außenseite der Seitenwand als Blockiervorrichtung beim Schwenken der Vorrichtung (16) ein oberer (18) und ein unterer (19) Anschlag vorgesehen sind, wobei der obere Anschlag (18) beim Anheben der Vorrichtung und der untere Anschlag (19) bei dessen Absenkung blockiert.

6. Gerät nach Anspruch 2, 3, 4 oder 5, dadurch gekennzeichnet, daß die Vorrichtung einen langen abgeflachten Arm (16.8) umfaßt, der durch ein abgerundetes Zwischenstück (16.11) mit der Querplatte fest verbunden ist, wobei dieser Arm im unteren Teil eine Mittelrippe (16.9) aufweist, deren Ende (16.9.1) in eine Mittelrille (6.4) am Andruckelement eingreift.

7. Gerät nach Anspruch 6, dadurch gekennzeichnet, daß die abgerundete Form (16.11) zum einen für das Abrollen der Papierbahn und zum anderen für das Lösen des Papiers gegenüber der Platte sorgt, um das Falten des Papiers einzuleiten.

8. Gerät nach einem der Ansprüche 1-7, dadurch gekennzeichnet, daß die auf der Abdeckung ausgebildeten Profilrippen (20) abgerundete Formen (20.1) für die Führung des Papiers in Vorfaltposition aufweisen, wenn die Vorrichtung abgesenkt ist, und für die Papierspannung sorgen, wenn die Vorrichtung (16) angehoben ist.

9. Gerät nach Anspruch 1, dadurch gekennzeichnet, daß das Andruckelement (6) in seinem mittleren Bereich zwei glatte Halbzonen (6.5) umfaßt, die die vollständige Gegenauflage der gefalteten Bahn ermöglichen, wobei das Andruckelement in der Mitte eine Rille für die Einführung des Armendes der Vorrichtung (16) und für die Einführung der Nase (21.1) von mindestens einem der mit dem Gehäuse vergossenen Bogen besitzt und die Führung des Papiers ermöglicht.

10. Gerät nach Anspruch 9, dadurch gekennzeichnet, daß die Höhe (H) der Rippen an ihrem breitesten Teil im Bereich der Abrundungen (20.1) die Breite (L1) eines Innenfalzes (B4 - B5) der Papierbahn beim Falten übersteigt.

11. Gerät nach einem der Ansprüche 1-10, dadurch gekennzeichnet, daß das Schutzgehäuse mit parallelen Seitenwänden (2.1 - 2.2) ausgebildet ist, die senkrecht zur rückseitigen Ebene des Gehäuses verlaufen, um das Einsetzen der Trommel (4) und des Andruckelements (6) durch Einrasten zu ermöglichen, wobei die Seitenwände bzw. Rückwände des Gerätes Zungen (2.4) besitzen, die aufgrund von an den Wänden vorgeformten Elastizitätsschlitzen federnd verformbar sind, wobei diese Zungen Lagerungen für die Aufnahme des Andruckelements aufweisen und die Seitenwände ebenfalls Aussparungen für die Positionierung der Achsenden der Trommel besitzen,
und dadurch gekennzeichnet, daß die einzelnen Lager der Achsenden des Andruckelements der Trommel sich gegenüberliegen,
und dadurch gekennzeichnet, daß die Zungen für die Aufnahme des Andruckelements durch elastische Federwirkung eine Auflage des Andruckelements auf der Trommel und, wenn das Andruckelement der Trommel im Gehäuse des Gerätes positioniert ist, seine Selbstverriegelung gewährleisten,
und dadurch gekennzeichnet, daß der Zugriff zu den Zonen für die Positionierung des Andruckelements und der Trommel durch Ausschnitte im Vorfeld der Zungen und Seitenwände unbehindert erfolgen kann, so daß die Bauteile des Gerätes rasch eingesetzt werden können.

12. Gerät nach Anspruch 11, dadurch gekennzeichnet, daß eines der Wandteile (2.2) des Gehäuses auf der Seite des Startmechanismus der Trommel einen schräg verlaufenden T-förmigen Profilausschnitt (2.3) besitzt, wobei der lange Schenkel des T (2.3.1) nach oben und zum hinteren Teil der Wand hin hochgezogen ist und dabei die Form der oberen Zunge (2.4) umschreibt, während der Querbalken des T (2.3.2) am oberen Ende eine innere Lagerung (2.5) für die Aufnahme eines Endstücks der Achse des Andruckelements aufweist, wogegen der untere Kopfteil der T-Form eine abgerundete Aussparung (2.6) als Sitz eines der Enden der Trommelachse besitzt,
und dadurch gekennzeichnet, daß das andere am Gerätegehäuse ausgebildete Wandteil (2.1) innen im unteren Teil die Öffnung (2.8) für die Durchführung der anderen Trommelachse aufweist und darum herum einen lagerbildenden Aufnahmeteil besitzt, der das Zahnelement (7) für den Antrieb der Trommel bildet, wobei die Wand am oberen Teil eine durch einen Elastizität verleihenden Schlitz (2.11) getrennte Zunge (2.4) mit Lagerung (2.14) aufweist und die dadurch an den Wandteilen ausgebildeten Zungen (2.4) die gleiche Form, das gleiche Profil und die gleiche Ausrichtung besitzen und insgesamt eine hakenartige Form (2.7) für die Aufnahme der Achsenteile des Andruckelements umschreiben, wobei die Zungen vor den Lagern (2.5) rampenartige Formen besitzen, gegen die das Andruckelement beim Einsetzen anstößt.

13. Gerät nach Anspruch 11 oder 12, dadurch gekennzeichnet, daß die Trommel jenseits eines ihrer scheibenförmigen Enden eine Nut aufweist, die zwischen einem exzenterbildenden Teil (11) und einem scheibenförmigen Verlängerungsstück (4.6) verläuft, das einen Bedienungsknopf für das Nachfüllen des Gerätes bildet, wobei die Nut das Festhaken eines der Enden einer Rückholfeder (12) ermöglicht, die als eine Startvorrichtung der Trommel fungiert.

14. Gerät nach Anspruch 1, dadurch gekennzeichnet, daß die spulentragende Vorrichtung (30) gegenüber den oberen Seitenwänden (31) des Gehäuses gelenkig gelagert ist, wobei die Seitenwände eine kreisförmige Öffnung (31.2) und einen konzentrischen Verdickungskranz (31.3) sowie Anschlags- und Führungseinrichtungen besitzen,
und dadurch gekennzeichnet, daß die spulentragende Vorrichtung (30) wie ein U-förmiger Portikus ausgebildet ist, dessen Seitenflügel (30.1, 30.2) die oberen Seitenwände (31) des Gehäuses von außen umgeben,
und dadurch gekennzeichnet, daß die Seitenflügel (30.1, 30.2) Ansatzstücke (30.3) aufweisen, die geeignet sind, in die kreisförmigen Öffnungen und die Verdickungskränze (31.2) an den Gehäusewänden zu greifen,
und dadurch gekennzeichnet, daß diese Ansatzstücke beim Absenken bzw. Anheben des Portikus (30) eingezogen bzw. in den Raum zwischen den Seitenwänden (31) verlagert werden, um das Einsetzen und Selbstverriegeln der Materialspule in ihrer Stellung zu ermöglichen,
und dadurch gekennzeichnet, daß die Flügel des Portikus und die Seitenwände (31) Einrichtungen für die Positionsverschiebung dieser Ansatzstücke durch relative Änderung der Lage der Seitenflügel (30.1, 30.2) gegenüber den oberen Seitenwänden des Gehäuses besitzen.

15. Gerät nach Anspruch 14, dadurch gekennzeichnet, daß die Seitenwände (31) des Gehäuses eine kreisförmige Öffnung (31.2) besitzen, die innen durch einen Verdickungskranz (31.3) verlängert wird, der zum Rand hin eine konisch erweiterte Fläche (31.4) aufweist, wobei die Wände nach vorne durch eine Zunge (31.5) verlängert werden, die konisch erweitert zur Außenseite des Gerätes gerichtet ist,
und dadurch gekennzeichnet, daß die Außenfläche der Seitenwände eine rampenbildende Nocke (31.6) besitzt, die beim Anheben bzw. Absenken des Portikus zeitweilig mit dessen gegenüberliegenden Seitenflügeln (30.1, 30.2) zusammenwirkt.

16. Gerät nach Anspruch 15, dadurch gekennzeichnet, daß die Nocke (31.6) am unteren Teil der Seitenwände (31) angebracht ist und daß auf der gleichen Seite ein winkelig ausgerichteter Anschlag (31.7) vorgesehen ist, um die Positionierung des Portikus in angehobener Stellung zu ermöglichen, wobei zwischen Nocke und Anschlag eine hakenartige Form (31.8) als Verriegelungseinrichtung des Portikus nach dem Einsetzen angebracht ist, die innen eine Aussparung (31.9) für die unbehinderte Durchführung und gelenkige Lagerung der Portikusflügel aufweist.

17. Gerät nach einem der Ansprüche 14-16, dadurch gekennzeichnet, daß die Enden der Flügel (30.1, 30.2) eine Verdickung (30.4) besitzen, die sich bei bestimmten Bewegungsphasen des Portikus unter Vermeidung dessen seitlichen Ausschlags in die hakenartigen Formen (31.8) der Seitenwände einpaßt und positioniert.

18. Gerät nach Anspruch 17, dadurch gekennzeichnet, daß die Enden der Portikusflügel eine rechteckige Einkerbung (30.5) aufweisen, die gegenüber den hakenartigen Formen zu liegen kommen kann, und daß in einer ziemlich genau diametralen Lage zur Einkerbung an einem begrenzten Winkelsektor am Rand des Portikusflügels eine Aussparung (30.6) vorgesehen ist, um eine mit der Nocke (31.6) zusammenwirkende Anschlagfläche (30.7) zu bilden.

19. Gerät nach einem der Ansprüche 15-18, dadurch gekennzeichnet, daß die an den Seitenwänden (31) ausgebildeten Zungen (31.5) beim Schwenken und Absenken des Portikus durch Auflage für die seitlichen Flügel des Portikus Blockier- und Anschlageinrichtungen bilden.

20. Gerät nach einem der Ansprüche 14-19, dadurch gekennzeichnet, daß der Portikus zwischen den Seitenflügeln eine querverlaufende Verbindungsplatte (30.10) aufweist, die durch einen nach unten gegenüber dem Andruckelement ausgerichteten Profilarm (30.11) verlängert wird.

21. Gerät nach Anspruch 14, dadurch gekennzeichnet, daß das Gehäuse (2) im unteren Teil senkrechte Flügel bzw. Klappen (2.20) aufweist, die das Positionieren von Klötzen (32) ermöglicht, die aus zwei durch eine Achse (33.3) verbundenen scheibenartigen Formen (33.1, 33.2) bestehen, wobei die Achse zwei Abflachungen (33.4) aufweist, um das Einführung und Verriegeln des Deckels in seiner Stellung zu ermöglichen, wobei letzterer in seinem unteren Teil Ausschnitte (8.4) mit einem geradlinigen Schlitz (8.5) besitzt, die am Ende eine kreisartige Form (8.6) mit größerem Durchmesser aufweisen.

22. Gerät nach Anspruch 14, dadurch gekennzeichnet, daß der obere Teil der tragenden Seitenwände der Trommel und des Andruckelements eine deutlich kurvenartige Form (34) besitzt und in Richtung auf die Seitenwände hochgezogen ist.

23. Gerät nach einem der Ansprüche 14-20, dadurch gekennzeichnet, daß die Papierbahn bei der Anwendung zur Ausgabe von ungefaltetem Papier von der Spule bis zu dem Raum zwischen Trommel und Andruckelement geführt wird und dabei hinter dem Portikus vorbeiläuft.

24. Gerät nach einem der Ansprüche 14-20, dadurch gekennzeichnet, daß die Papierbahn bei der Anwendung zur Ausgabe von gefaltetem Papier von der Spule bis zu dem Raum zwischen Trommel und Andruckelement geführt wird und dabei vor dem Arm des Portikus vorbeiläuft.

25. Gerät nach einem der Ansprüche 14-20, dadurch gekennzeichnet, daß die Papierbahn bei der Anwendung zur Ausgabe von ungefalteten Materialbahnen von der Spule bis zu dem Raum zwischen Trommel und Andruckelement geführt wird und dabei hinter dem Portikus vorbeiläuft.

26. Gerät nach Anspruch 1, dadurch gekennzeichnet, daß der Deckel (8) innen auf der Vorderseite zwei Verriegelungseinrichtungen (37 - 38) besitzt, die geeignet sind, mit Vorrichtungen (30.11 - 30.12) an der Verbindungsplatte (30.10) des Portikus zusammenzuwirken, um die Verriegelung bzw. Entriegelung des eingesetzten Deckels gegenüber dem Gerätegehäuse zu ermöglichen.

27. Gerät nach Anspruch 26, dadurch gekennzeichnet, daß der Deckel (8) auf der frontalen Ebene ein Schlüsselsystem (39) mit einer an der Innenwand des Deckels ausgebildeten hakenartigen Form (37) aufnimmt und eine eine Nockenform (45) tragende Fläche (41) umfaßt, die gelenkig auf einer Achse (42) angebracht und geeignet ist, mit einer Profillasche 30.11) an der Verbindungsplatte des Portikus zusammenzuwirken,
und dadurch gekennzeichnet, daß die hakenartige Form (37) ein rampenbildendes kurvenförmiges Profil (37.1) aufweist, um mit einem Endstück (30.12) in der axialen Ebene dieser Verbindungsplatte zusammenzuwirken.

28. Gerät nach Anspruch 26, dadurch gekennzeichnet, daß der Deckel (8) auf der Innenwand eine zweite hakenartige Form (38) aufnimmt, die geeignet ist, mit einem Endstück (30.12) auf der Verbindungsplatte des Portikus zusammenzuwirken.

29. Gerät nach Anspruch 26, dadurch gekennzeichnet, daß der mit der Verbindungsplatte kombinierte Armteil, der zur Faltenbildung der Materialbahn dient, geeignet ist, bei der Annäherung an die Innenwand des Deckels sich daran abzustützen, wobei die Wand zur Anhebung des Portikus beiträgt und dabei zusätzlich für dessen Halt sorgt.

30. Gerät nach Anspruch 26, dadurch gekennzeichnet, daß die Verbindungsplatte über ihre Endabschnitte (30.11) hinaus Verlängerungen (30.12) aufweist, die jeweils ein Profilfedern bildendes und elastisches Teil (46) aufnehmen, das mit der vorderen Innenwand des Deckels in Kontakt kommt.

31. Gefaltetes Papiertuch als Ergebnis der gerätespezifischen Umsetzung nach einem der vorhergehenden Ansprüche 1 - 30, dadurch gekennzeichnet, daß das Tuch beim Austritt aus dem Gerät am Ende Längsränder (B1 - B2) der Bahn (B) aufweist, die teilweise mit Innenfalten (B4 - B5) unter den oberen Teil (B3) der Bahn (B) zurückgeführt werden.

32. Tuch nach Anspruch 31, dadurch gekennzeichnet, daß die Endränder deutlich über die Ebene des oberen Teils (B3) der Bahn hinausragen.
